# EUROPÄISCHE PATENTSCHRIFT

(11) **EP 1 485 889 B1**
(45) Veröffentlichungstag und Bekanntmachung des Hinweises auf die Patenterteilung: **30.09.2009**
(21) Anmeldenummer: 03720139.9
(22) Anmeldetag: 06.03.2003
(51) Int. Cl.: G08B 13/194

(54) **VERFAHREN ZUR VERFOLGUNG WENIGSTENS EINES OBJEKTS IN EINER SZENE**
METHOD FOR FOLLOWING AT LEAST ONE OBJECT IN A SCENE
PROCEDE PERMETTANT DE SUIVRE AU MOINS UN OBJET DANS UNE SCENE

(30) Priorität: 13.03.2002 DE 10210926
(43) Veröffentlichungstag der Anmeldung: 15.12.2004
(73) Patentinhaber: ROBERT BOSCH GMBH, 70442 Stuttgart (DE)
(72) Erfinder: ROTTMANN, Frank, 81667 München (DE)
(86) Internationale Anmeldenummer: PCT/DE2003/000700
(87) Internationale Veröffentlichungsnummer: WO 2003/079306

(56) Entgegenhaltungen:
- PATENT ABSTRACTS OF JAPAN vol. 1996, no. 10, 31. Oktober 1996 (1996-10-31) & JP 08 150125 A (KANEBO LTD;RISOU KAGAKU KENKYUSHO:KK), 11. Juni 1996 (1996-06-11) -& JP 08 150125 A 11. Juni 1996 (1996-06-11)
- PATENT ABSTRACTS OF JAPAN vol. 1998, no. 09, 31. Juli 1998 (1998-07-31) & JP 10 093954 A (OKI ELECTRIC IND CO LTD), 10. April 1998 (1998-04-10)

## Beschreibung

### Stand der Technik

Die Erfindung geht aus von einem Verfahren zur Verfolgung wenigstens eines Objekts in einer Szene.

Die japanische Offenlegungsschrift JP 08 150125 offenbart die Überwachung eines Krankenzimmers mit einer Bildaufnahmevorrichtung, wobei ein Alarm erzeugt wird, wenn ein abnormaler Zustand eines Patienten, beispielsweise ein Hinfallen, über einen bestimmten Zeitraum fortbesteht.

### Vorteile der Erfindung

Das erfindungsgemäße Verfahren zur Verfolgung wenigstens eines Objekts in einer Szene mit den Merkmalen des unabhängigen Patentanspruchs hat den Vorteil, in Abhängigkeit von der Verweildauer eines Objekts an einem bestimmten Punkt eine Signalisierung zu erzeugen. Dadurch wird in einer überwachten Szene, in der sich üblicherweise sich bewegende Objekte befinden, ein atypisches Verhaltensmuster sofort erkannt. Dies kann zu einer schnelleren Alarmierung und damit besseren Überwachung führen. Dabei werden verweilende Objekte, die aus einer Bewegung heraus zum Stillstand kommen, erkannt und führen dann zur Signalisierung.

Besonders vorteilhaft ist, daß die Signalisierung, die in Abhängigkeit von dem Zählerstand erzeugt wird, einen Alarm hervorruft. Das bedeutet, daß wenn das Objekt für eine vorgegebene Zeit stillsteht, ein Alarm erzeugt wird. Die vorgegebene Zeit stellt einen Schwellwert für den Zählerstand dar.

Die Bewegung eines jeweiligen Objekts wird dabei durch eine Liste oder eine Matrix beschrieben, wobei in einer Zeile die Bildkoordinaten des Objekts in x-Richtung zu verschiedenen Zeitpunkten für die jeweiligen Bilder einer Bildfolge abgelegt werden und in einer zweiten Zeile die y-Werte, also die vertikalen Werte, in der Szene zu diesen Zeitpunkten. Der x- und der y-Wert zu einem vorgegebenen Zeitpunkt stellt einen Bewegungsvektor dar, also in der Richtung, in der sich das Objekt bewegt. Ist dieser Bewegungsvektor Null, dann wird ein Stillstand erkannt und der Zähler inkrementiert. Die Liste kann dynamisch verwaltet werden oder, wenn eine vorgegebene Anzahl von Listenplätzen abgearbeitet ist, können Summenwerte in eine neue Liste für dieses Objekt überführt werden. Diese Listenrepräsentation macht es möglich, daß gleichzeitig mehrere Objekte beobachtet werden können und auf diese Weise verfolgt werden können. Dies wird dann von einem Prozessor der Videoüberwachung und im zugehörigen Speicher verwaltet. Als Bildgeber wirkt dabei eine Kamera, die die Bildfolge erzeugt. Die Bilder werden hier in relativ großen Abständen von beispielsweise einer halben Sekunde erzeugt, um die entsprechenden Bewegungen sinnvoll erfassen zu können. Solche Bewegungsvektoren in einer Liste können auch zwischen Bildern erzeugt werden, die nicht direkt aufeinander folgen, beispielsweise bei sehr langsamen Bewegungen. Damit ist eine große Auflösung der Bewegung möglich. Dies kann dynamisch erfolgen, d.h. wird keine Bewegung erkannt, dann kann ein Zähler gestartet werden, aber gleichzeitig weiterhin ein Vergleich stattfinden bis zu einer bestimmten Bildfolgenzahl, ab der dann endgültig auf einen Stillstand erkannt wird und der Zählerstand letztlich relevant ist.

Die Liste kann dann jeweils bei einem Neueinsetzen einer Bewegung neu initialisiert werden. Liegen für das Objekt, das durch verschiedene Objekterkennungsmethoden identifiziert werden kann, bereits Werte aus einer vergangenen Liste vor, können diese in die neue Liste überführt werden. Damit ist es auch möglich, einen ganzen Bewegungsablauf zu analysieren. Dies stellt dann eine sehr effiziente Methode im Hinblick auf die Speicherressourcen dar.

Weiterhin ist es von Vorteil, daß ein Referenzbild erzeugt wird, um ein Objekt auf einfache Weise zu erkennen. Zur Generierung einer Zeit- und Objektmaske ist es notwendig, ein sogenanntes Referenzbild zu erhalten, das möglichst nur den Hintergrund der Szene ohne verfolgte Objekte enthält. Dies wird grundsätzlich bei keinem anwesenden Objekt aus beispielsweise dem vorletzten Bild gewonnen. Dieses Bild kann dann als Referenz übernommen werden. Dieses Verfahren funktioniert insbesondere für wenige Objekte, die sich auch nur kurzzeitig in der Szene befinden. Werden jedoch über größere Zeiträume viele Objekte verfolgt, dann wird ein Referenzbild in der Weise erzeugt, daß nach erfolgter Bestimmung der Objektpositionen im aktuellen Bild das Referenzbild in den übrigen Bereich aus dem vorletzten Bild übernommen wird. Dies wird dann als lokale Adaption des Referenzbildes bezeichnet.

Das erfindungsgemäße Verfahren wird insbesondere in einer Videoüberwachung verwendet, die wenigstens einen Bildgeber, einen Prozessor, einen Speicher und auch Ausgabemittel aufweist, mit denen dann eine Signalisierung, beispielsweise ein Alarm, erfolgen kann. Die Signalisierung kann jedoch auch als Signal für andere Systeme verwendet werden. Diese Videoüberwachung kann insbesondere zur Überwachung eines Parkraumes verwendet werden.

### Zeichnung

Ausführungsbeispiele der Erfindung sind in der Zeichnung dargestellt und werden in der nachfolgenden Beschreibung näher erläutert. Es zeigen Figur 1 ein Blockschaltbild der erfindungsgemäßen Videoüberwachung, Figur 2 ein Flußdiagramm des erfindungsgemäßen Verfahrens, Figur 3 ein erstes Beispiel einer Videoüberwachung, Figur 4 ein zweites Beispiel einer Videoüberwachung und Figur 5 ein drittes Beispiel einer Videoüberwachung.

### Beschreibung

Videosensoren auf der Basis moderner Rechnerarchitekturen sind in der Lage, Objekte, die sich gerichtet in Bildfolgen stationärer Kameras bewegen, zu detektieren. Üblicherweise wird der Ansatz des Überschreitens von vorgegebenen Schwellwerten bezüglich einer Streckendistanz oder -größe verfolgt. Dabei wird dieses Überschreiten durch Änderungen im Bildsignal, beispielsweise durch Bewegung von Objekten wie Personen, erfaßt, und eine entsprechende Signalisierung bzw. Bildaufzeichnung erfolgt. Auf diese Weise wird beispielsweise die Aufgabe der Alarmierung eines unerlaubten Zutritts abgewickelt.

Erfindungsgemäß ist es nun möglich, Objekte vollständig durch eine Szene zu verfolgen. Ein Objekt wird beim Betreten der Szene innerhalb kurzer Zeit als gerichtet bewegtes Objekt erkannt und wieder durch die Szene verfolgt, was auch als Tracking bezeichnet wird, bis das Objekt das Bild wieder verläßt. Dies wird in Figur 3 dargestellt. Am Ort 13 betritt eine Person eine Szene, die durch einen Bildgeber, also beispielsweise einen Videosensor oder eine andere Kamera wie eine Wärmebildkamera, überwacht wird. Da die Auswertung der Videoüberwachung nur Bewegungen erkennt, wird in der ersten Bildfolge das Objekt noch nicht erkannt. Erst zum Zeitpunkt 14, nachdem eine Bewegung erkannt wurde, wurde dieses Objekt identifiziert. Zum Zeitpunkt 15 hat das Objekt, das sich fortlaufend bewegt, die beobachtete Szene verlassen.

Figur 4 zeigt ein zweites Szenario. Auch hier betritt zum Zeitpunkt 14 eine Person die Szene und wird zum Zeitpunkt 14 als ein sich bewegendes Objekt erkannt. Zum Zeitpunkt 16 kommt jedoch die Person aus der Bewegung zum Stillstand, wobei nun das erfindungsgemäße Verfahren einen Zähler startet, um die Verweildauer zu überwachen. In Abhängigkeit von der Verweildauer wird eine Signalisierung erzeugt. Dies kann beispielsweise einen Alarm bedeuten.

Figur 5 zeigt ein drittes Szenario, weitere Möglichkeiten, die bei mehreren Objekten auftreten können. Ein Objekt 14 wird als bewegt erkannt. Zum Zeitpunkt 17 wird hier ein Split, also ein Auftrennen des Objekts in zwei Objekte vorgenommen. Dies wird durch unterschiedliche Bewegungsvektoren, die von dem gleichen Objekt ausgehen, erkannt. Zeitpunkt 18 zeigt einen sogenannten Merge, also eine Verschmelzung von zwei Objekten, die dann wieder zu einem Split führen kann. Dieser Merge wird durch ein weiteres Objekt 19, das als bewegendes Objekt 20 erkannt wurde, hervorgerufen. Das ersten Objekt verläßt zum Zeitpunkt 21 die Szene, während das zweite Objekt zum Zeitpunkt 22 aus der Bewegung zum Stillstand kommt.

Figur 1 zeigt nun ein Blockschaltbild einer erfindungsgemäßen Videoüberwachung. Ein Bildgeber, hier eine Überwachungskamera 1, ist an einen Prozessor 2 angeschlossen. Über einen Datenein-/-ausgang ist ein Speicher 3 mit dem Prozessor 2 verbunden. Über eine Datenleitung ist der Prozessor 2 mit einer Ansteuerung 4 verbunden, die einerseits mit einem Lautsprecher 5 verbunden ist und andererseits mit einer Anzeige 6.

Beispielhaft ist hier nur eine Kamera 1 angegeben. Es können jedoch mehrere Kameras vorhanden sein, um mehrere Szenen gleichzeitig zu überwachen und von einem Prozessor 2 bedienen zu lassen. Weiterhin ist hier beispielhaft nur ein Lautsprecher 5 bzw. eine Anzeige 6 dargestellt, die zur Ausgabe eines Alarms dienen. Die Signalisierung, die vom Prozessor 2 zur Ansteuerung 4 übertragen wird, kann jedoch auch verwendet werden. Auf dem Prozessor 2 läuft das erfindungsgemäße Verfahren, das durch das in Figur 2 dargestellte Flußdiagramm nun erläutert wird. In Verfahrensschritt 7 wird mit der Kamera 1 und dem Prozessor 2, wie in Figur 3 dargestellt, ein sich bewegendes Objekt anhand des Bewegungsvektors erkannt. Dazu wird eine Liste oder Matrix aufgestellt, bei der beispielsweise jede Spalte ein bestimmtes Bild in einer Bildfolge bezeichnet, wobei die Bildfolgen durch Zeitintervalle, beispielsweise eine Sekunde, getrennt sind. Weiterhin hat die Liste zwei Zeilen, die den Bewegungsvektor in einer Ebene definieren. Dies wird beispielsweise durch die Koordinaten x und y üblicherweise definiert. Im Folgenden sind zwei Listen dargestellt, die dies illustrieren. In der Liste 1 wird ein Bewegungsvektor mit dem x-Wert 123 und dem y-Wert 12 zum Zeitpunkt 0 erkannt. Zum Zeitpunkt 99, das entspricht hier 50 Sekunden, wird ein Stillstand gezählt, der bereits beim Zeitpunkt 1, das entspricht einer Sekunde, eingesetzt hat. Dies ist eine Liste, die vordefiniert ist, d.h. nur neue 100 Einträge erlaubt. Daher wird die Liste dann, bei Erreichen des Zeitpunkts 99, neu initialisiert, und man geht zur zweiten Liste über, die den Wert übernimmt. Hier dargestellt, wird zum Zeitpunkt 0 wieder der Wert 123 und 12 eingetragen und zum Zeitpunkt 1 der Stillstand 0/0. Zum Zeitpunkt 2 jedoch werden nun die 50 Sekunden hinzuaddiert, und es wird neu weitergezählt.

**Liste 1:**

| | | | | | | | |
|---|---|---|---|---|---|---|---|
| Zeitpkt | | 0 | 1 | 2 | 3 | .... | 99 |
| X | 123 | 1 | 2 | 0 | .... | 0 | |
| Y | 12 | 0 | 3 | 0 | ..... | 0 | |
| | 0:00 | 0:01 | 0:02 | 0:03 | | 0:50 | |

**Liste 1, Neuinitialisiert:**

| | | | | | |
|---|---|---|---|---|---|
| Zeitpkt | | 0 | 1 | 2 | 3 |
| X | 126 | 0 | 0 | 0 | |
| Y | 15 | 0 | 0 | 0 | |
| | 0:00 | 0:03 | 0:51 | 0:52 | |

Durch diese Liste wird im Verfahrensschritt 8 das Objekt verfolgt. Wird in Verfahrensschritt 9 ein Stillstand erkannt, und zwar durch die Einträge 0/0 in der Liste, dann wird in Verfahrensschritt 10 der Zähler gestartet. Ist das nicht der Fall, dann wird das Objekt weiter mit der Liste verfolgt. Wurde jedoch in Verfahrensschritt 10 der Zähler gestartet, dann wird in Verfahrensschritt 11 überprüft, ob die Schwelle, die vorgegeben ist, erreicht wird. Diese Schwelle bedingt bei ihrem Erreichen in Verfahrensschritt 12 eine Signalisierung. Die.Signalisierung kann hier mittels des Lautsprechers 5 bzw. der Anzeige 6 erfolgen, also beispielsweise der Ausgabe eines Alarms. Wird jedoch die Schwelle nicht erreicht und das Objekt.bewegt sich wieder, dann wird zu Verfahrensschritt 8 zurückgesprungen und die Objektverfolgung wieder aufgenommen.

## Patentansprüche

1. Verfahren zur Verfolgung wenigstens eines Objekts in einer Szene, wobei das wenigstens eine Objekt mittels eines Bildgebers (1) in der Szene verfolgt wird, wobei der Bildgeber (1) eine Folge von Bildern von der Szene erzeugt, wobei dem wenigstens einen Objekt eine Bewegung in Abhängigkeit von aufeinanderfolgenden Bildern zuerkannt wird, wobei ein Zähler gestartet wird, wenn ein Stillstand des sich zuvor bewegenden Objekts erkannt wird und wobei in Abhängigkeit von einem Zählerstand eine Signalisierung erzeugt wird, wobei die Bewegung des wenigstens einen Objekts durch eine jeweilige Liste bezüglich Bewegungsvektoren und Zeit beschrieben wird.

2. Verfahren nach Anspruch 1, **dadurch gekennzeichnet, dass** die Signalisierung einen Alarm hervorruft.

3. Verfahren nach Anspruch 1, **dadurch gekennzeichnet, dass** nach einem Beginn einer Bewegung des wenigstens einen Objekts die Liste neu initialisiert wird.

4. Verfahren nach einem der vorhergehenden Ansprüche, **dadurch gekennzeichnet, dass** ein Referenzbild zur Identifikation des wenigstens einen Objekts erzeugt wird.

5. Verfahren nach Anspruch 4, **dadurch gekennzeichnet, dass** das Referenzbild nach Identifikation des wenigstens einen Objekts durch Übernahme von übrigen Bereichen der Szene aus wenigstens einem vorhergehenden Bild erzeugt wird.

6. Verfahren nach einem der vorhergehenden Ansprüche, **dadurch gekennzeichnet, dass** zwischen Bildern ein Zeitintervall von wenigstens einer halben Sekunde vorgesehen ist.

7. Verfahren nach einem der Ansprüche 1 bis 6, **dadurch gekennzeichnet, dass** ein Prozessor (2) mit dem Bildgeber (1) verbunden ist und dass Ausgabemittel (5, 6) mit dem Prozessor (2) verbunden sind.

8. Verfahren nach Anspruch 7, **dadurch gekennzeichnet, dass** ein Parkraum überwacht wird.

## Claims

1. Method for following at least one object in a scene, the at least one object being followed in the scene by means of an image generator (1), the image generator (1) generating a sequence of images of the scene, the at least one object being accorded a movement on the basis of successive images, a counter being started if a standstill of the previously moving object is detected, and signalling being generated on the basis of a counter reading, the movement of the at least one object being described, in terms of movement vectors and time, by a respective list.

2. Method according to Claim 1, **characterized in that** the signalling causes an alarm.

3. Method according to Claim 1, **characterized in that** the list is reinitialized after the start of a movement of the at least one object.

4. Method according to one of the preceding claims, **characterized in that** a reference image for identifying the at least one object is generated.

5. Method according to Claim 4, **characterized in that** the reference image is generated after the at least one object has been identified by adopting other areas of the scene from at least one preceding image.

6. Method according to one of the preceding claims, **characterized in that** a time interval of at least half a second is provided between images.

7. Method according to one of Claims 1 to 6, **characterized in that** a processor (2) is connected to the image generator (1), and **in that** output means (5, 6) are connected to the processor (2).

8. Method according to Claim 7, **characterized in that** a parking space is monitored.

## Revendications

1. Procédé de suivi d'au moins un objet dans une scène, le ou les objets étant suivis dans la scène au moyen d'un formateur d'images (1), le formateur d'images (1) formant une succession d'images de la scène, un déplacement étant attribué à l'objet ou aux objets en fonction d'images successives, un compteur étant lancé lorsque l'arrêt d'un objet qui se déplaçait précédemment est détecté et une signalisation étant formée en fonction d'un état du compteur, le déplacement du ou des objets étant décrit par des listes respectives de vecteurs de déplacement et de temps.

2. Procédé selon la revendication 1, **caractérisé en ce que** la signalisation provoque une alarme.

3. Procédé selon la revendication 1, **caractérisé en ce que** la liste est réinitialisée après le début d'un déplacement du ou des objets.

4. Procédé selon l'une des revendications précédentes, **caractérisé en ce qu'**une image de référence est formée pour identifier le ou les objets.

5. Procédé selon la revendication 4, **caractérisé en ce qu'**après l'identification du ou des objets, l'image de référence est formée par reprise d'autres parties de la scène d'au moins une image précédente.

6. Procédé selon l'une des revendications précédentes, **caractérisé en ce qu'**un intervalle d'au moins une demi-seconde est prévu entre les images.

7. Procédé selon l'une des revendications 1 à 6, **caractérisé en ce qu'**un processeur (2) est relié au formateur d'image (1) et **en ce que** des moyens de sortie (5, 6) sont reliés au processeur (2).

8. Procédé selon la revendication 7, **caractérisé en ce qu'**il est utilisé pour surveiller un parc de stationnement.
